# EUROPÄISCHE PATENTSCHRIFT

(11) **EP 3 400 177 B1**
(45) Veröffentlichungstag und Bekanntmachung des Hinweises auf die Patenterteilung: **29.07.2020**
(21) Anmeldenummer: 17700162.5
(22) Anmeldetag: 06.01.2017
(51) Int. Cl.: B65D 47/08, B65D 51/22

(54) **BEHÄLTERVERSCHLUSS MIT STECHNAGEL UND UNVERLIERBAREM SIEGELRING**
CONTAINER CLOSURE WITH PERFORATOR AND CAPTIVE SEALING RING
FERMETURE DE RÉCIPIENT AVEC ORGANE DE PERFORATION ET BAGUE D'INVIOLABILITÉ IMPERDABLE

(30) Priorität: 08.01.2016 DE 102016200162
(43) Veröffentlichungstag der Anmeldung: 14.11.2018
(73) Patentinhaber: Montfort Solutions GmbH, 6842 Koblach (AT)
(72) Erfinder: SCHMID, Martin, 6832 Sulz (AT)
(74) Vertreter: Greif, Thomas
(86) Internationale Anmeldenummer: PCT/EP2017/050265
(87) Internationale Veröffentlichungsnummer: WO 2017/118731

(56) Entgegenhaltungen:
- WO-A1-2007/121601
- DE-A1-102014 207 652

## Beschreibung

Die Erfindung betrifft einen Behälterverschluss, aufweisend ein Verschlussunterteil und eine Kappe sowie ein Mundstück und Mittel zum Durchstoßen einer Verschlussfolie, wobei ein Garantieband vorgesehen ist, das gewährleistet, dass die Verschlussfolie von den Mitteln erst durchstoßen werden kann, wenn das Garantieband entfernt wurde, wobei das Garantieband zwischen dem Verschlussunterteil und der Kappe angeordnet ist, gemäß den Merkmalen des Oberbegriffes des Patentanspruches 1.

Aus der EP 0 214 095 A2 ist ein Behälterverschluss bekannt, der auf einen Behälter, wie zum Beispiel eine Kunststoffflasche, aufgesetzt, beispielsweise aufgeschraubt werden kann. Dieser Behälterverschluss weist ein Verschlussunterteil und eine Kappe sowie ein Mundstück und Mittel zum Durchstoßen einer Verschlussaufweist auf. Weiterhin ist ein Garantieband vorgesehen, welches gewährleistet, dass die Verschlussfolie von den Mitteln erst durchstoßen werden kann, wenn das Garantieband entfernt wurde.

Eine Weiterentwicklung eines solchen Behälterverschlusses ist in der DE 10 2014 207 652 A1 offenbart, die einem Behälterverschluss gemäß dem Oberbegriff des Anspruchs 1 entspricht. Bei diesem Behälterverschluss ist das Garantieband zwischen dem Verschlussunterteil und der Kappe angeordnet, wobei die umlaufende untere Kante der Kappe und die obere umlaufende Kante des Verschlussunterteiles über zumindest einen als Filmscharnier ausgebildeten Steg miteinander verbunden sind. Mit diesem Behälterverschluss wird es möglich, dass die Kappe verschwenkt werden kann, gleichzeitig aber an dem Verschlussunterteil verbleibt, wenn das Garantieband entfernt worden ist. Dadurch kann die Kappe nicht verloren gehen, sodass ein Wiederverschluss des Behälterverschlusses möglich ist. Außerdem verbleibt die Kappe dauerhaft an dem Behälterverschluss, sodass dadurch diese Einheit, vorzugsweise zusammen mit der Flasche, entsorgt, beispielsweise der Wiederverwertung zugeführt werden kann.

Allerdings ist bei beiden vorstehend erwähnten Behälterverschlüssen nach wie vor der Nachteil gegeben, dass das Garantieband nach dem Entfernen losgelöst von dem Behälterverschluss ist. Dadurch entsteht unnötiger Abfall, da das Garantieband nicht der Wiederverwertung zugeführt werden kann und von dem Benutzer des Behälterverschlusses entsorgt werden muss. Der Erfindung liegt die Aufgabe zugrunde, einen gattungsgemäßen Behälterverschluss dahingehend zu verbessern, dass bei dem Handling des Behälterverschlusses kein zusätzlicher Abfall entsteht.

Diese Aufgabe ist die Merkmale des Patentanspruches 1 gelöst.

Erfindungsgemäß ist vorgesehen, dass das Garantieband als geschlossener Ring ausgebildet ist, der über zumindest einen trennbaren Steg mit einer Unterkante der Kappe verbunden ist und die Kappe jeweils abschnittsweise drehbar und drückbar an dem Verschlussunterteil gelagert ist. Durch die Ausgestaltung des Garantiebandes als geschlossener Ring verbleibt dieser nach der Betätigung der Kappe an dem Behälterverschluss, sodass wirksam die Entstehung von Abfall vermieden wird. Nach Gebrauch kann der Behälterverschluss, ggf. zusammen mit dem Behälter, an dem er angeordnet ist, entsorgt werden. Gleichzeitig wird die Bedienung des Behälterverschlusses optimiert, da die Kappe abschnittsweise drehbar und drückbar an dem Verschlussunterteil gelagert ist. Durch die Drehbewegung der Kappe relativ zu dem Verschlussunterteil wird der geschlossene Ring, der axial, jedoch nicht drehbar an dem Verschlussunterteil gelagert ist, von der Kappe getrennt, indem durch die Drehbewegung der Kappe relativ zu der sich nicht mitdrehenden Garantieband der zumindest eine Steg durchtrennt wird. Die Gestaltung des zumindest einen Steges, vorzugsweise mehrerer Stege, ist dabei so gewählt, dass ein gewisser Kraftaufwand erforderlich ist, um die Kappe zu drehen und dabei den zumindest einen Steg von dem Garantieband abzutrennen. Nach dem Abtrennen ist es möglich, dass sich der geschlossene Ring axial, das heißt entlang der Längsachse des Behälterverschlusses, bewegen kann. Er entfernt sich quasi von der Unterkante der Kappe, nachdem der zumindest eine Steg durchtrennt worden ist, wobei für diese Bewegung ein ausreichender Raum zur Verfügung steht.

Nachdem die Kappe über einen gewissen Teilumfang relativ zu dem Verschlussunterteil drehbewegt wurde, gelangt sie in eine Position, in der eine Drückbewegung möglich ist. Diese Position, in der die Drückbewegung möglich ist, kann durch einen entsprechenden Anschlag realisiert werden. Hat die Kappe nach der Verdrehung diesen Punkt erreicht, ist nicht nur das als geschlossener Ring ausgebildete Garantieband von der Kappe abgetrennt, sondern die Kappe kann auch durch Aufbringung einer Druckkraft von oben in Richtung des Unterteiles des Verschlussunterteiles, das heißt in Richtung des Behälters, bewegt werden. Mittels dieser Bewegung werden auch die Mittel zum Durchstoßen der Verschlussfolie mitgenommen und durchtrennen diese Verschlussfolie. Das Durchtrennen der Verschlussfolie bewirkt, dass ein Medium, welches sich in dem Verschlussunterteil befindet und zunächst dichtend durch die Verschlussfolie in dem Verschlussunterteil angeordnet ist, in das darunterliegende Behältnis gelangen kann.

Insgesamt bietet also der erfindungsgemäße Behälterverschluss den Vorteil, dass bei einem einfach durchzuführenden Handling die Mittel zum Durchstoßen der Verschlussfolie betätigt werden können, wobei gleichzeitig die Entstehung von Abfall wirksam vermieden wird. Alle Teile des Behälterverschlusses verbleiben nach ihrer Bewegung (Abtrennen des Garantiebandes, Durchstechen der Verschlussfolie) an dem Behälterverschluss, der somit als Einheit nach seinem Gebrauch ggf. zusammen mit dem Behälter entsorgt und in vorteilhafter Weise einer Wiederverwertung zugeführt werden kann:
In Weiterbildung der Erfindung ist die Kappe gebildet von einem Basisteil, an dem ein Schwenkteil angeordnet ist. Während das Basisteil dreh- und drückbar an dem Verschlussunterteil unverlierbar gelagert ist, kann relativ dazu ein Schwenkteil bewegt werden, um einen Zugang zu dem Mundstück zu ermöglichen und den Inhalt des Behältnisses zu entnehmen. In diesem Fall ist das Schwenkteil ein separates Teil und kann beispielsweise mittels Form- und/oder Kraftschluss an dem Basisteil angeordnet werden.

In Weiterbildung der Erfindung ist das Schwenkteil beweg- und unverlierbar an dem Basisteil angeordnet. Während es wie vorstehend schon beschrieben denkbar ist, dass das Schwenkteil ein separates Teil zu dem Basisteil ist und möglicherweise verloren gehen kann, ist in dieser weiteren Ausgestaltung der Erfindung das Schwenkteil gleichzeitig bewegbar und unverlierbar an dem Basisteil angeordnet. Dadurch ergibt sich der Vorteil, dass auch das Schwenkteil bewegt werden kann, um das Mundstück zugängig zu machen. Gleichzeitig ist jedoch dieses Schwenkteil ebenfalls unverlierbar an dem Basisteil festgelegt, sodass auch dadurch die Entstehung von Abfall nach dem endgültigen Gebrauch des Behälterverschlusses vermieden wird.

In Weiterbildung der Erfindung ist das als geschlossener Ring ausgebildete Garantieband über den zumindest einen Steg an der Unterkante des Basisteiles der Kappe angeordnet. In diesem Ursprungszustand sind also das Basisteil der Kappe und das Garantieband zunächst miteinander verbunden. Wird nun eine Kraft auf die Kappe einschließlich des Basisteiles aufgebracht, ist es möglich, aufgrund der zulässigen Drehbewegung der Kappe und dessen Basisteil dieses Element relativ in Bezug auf das Verschlussunterteil zu verdrehen. Gleichzeitig ist jedoch das als geschlossener Ring ausgebildete Garantieband derart an dem Verschlussunterteil gelagert, dass zwar eine Linearbewegung längs der Längsachse des Behälterverschlusses möglich ist, jedoch keine Drehbewegung. Dadurch wird durch die Kraft, die zum Drehen der Kappe auf diese aufgebracht wird, die Kappe mit ihrem Basisteil selber verdreht, wobei der geschlossene Ring jedoch diese Drehbewegung nicht mitmachen kann. Infolgedessen wird der zumindest eine Steg durchtrennt. Die Durchtrennung ist ein optisch wahrnehmbares Zeichen dafür, dass die Kappe verdreht wurde. Außerdem wird diese optische Wahrnehmung des Abtrennens des Garantiebandes dadurch erhöht, dass sich das als geschlossener Ring ausgebildete Garantieband von der umlaufenden unteren Kante des Basisteiles der Kappe entfernt. Dadurch entsteht außerdem Raum für die untere Kante des Basisteiles zum Annähern an das Garantieband, wenn eine Druckkraft auf die Kappe aufgebracht wird, mit der die Mittel zum Durchstoßen der Verschlussfolie betätigt werden.

In Weiterbildung der Erfindung entspricht ein Abstand der Unterkante des Garantiebandes zu einer Oberkante des Verschlussunterteiles mindestens dem Weg, den die Mittel zum Durchstoßen der Verschlussfolie zurücklegen können. Dadurch ist sichergestellt, dass das als geschlossener Ring ausgebildete Garantieband den Linearweg der Kappe nicht zu behindern, wenn auf sie eine Druckkraft ausgeübt wird. Gleichzeitig ist dieser Weg so bemessen, dass auch die Mittel zum Durchstoßen der Verschlussfolie längs eines solchen Weges bewegt werden, der die Verschlussfolie zumindest so weit öffnet, dass sich das darin befindliche Medium in Richtung des sich darunter befindenden Behältnisses bewegen kann.

Ein Ausführungsbeispiel eines erfindungsgemäßen Behälterverschlusses und seine Funktionsweise werden im Folgenden beschrieben und anhand der Figuren erläutert.

Die Figuren 1 bis 11 zeigen einen Behälterverschluss 1 mit einer Kappe 2 in verschiedenen Ansichten und Funktionsabschnitten.

In diesen Figuren 1 bis 3 ist erkennbar, dass der Behälterverschluss 1 ein Mundstück 3, einen Stechnagel 4 als Mittel zum Durchstoßen einer nicht dargestellten Verschlussfolie sowie ein Verschlussunterteil 5 mit einem Garantieband 6 aufweist. In dem Mundstück 3 ist bei Betrachtung der Figuren 1 bis 3 nach oben gerichtet eine Öffnung 7 vorhanden, in welchen der Stechnagel 4 in seiner Ausgangsposition dichtend angeordnet ist. Der Stechnagel 4 steht wie erkennbar ein Stück über die Oberseite des Mundstückes 3 hinaus.

In Figur 1 ist erkennbar, dass das Garantieband 6 als geschlossener Ring ausgebildet ist und über einen Steg, vorzugsweise mehrere über den Umfang verteilte Stege 8, an der Unterkante der Kappe 2 angeordnet ist.

In Figur 2 ist erkennbar, dass der Stechnagel 4 ein Stück weit über das obere Ende des Mundstückes 3 hinausragt, wobei er so gestaltet ist, dass er bei Aufbringung eines Druckes in Druckrichtung 9 in Richtung des Inneren des Verschlussunterteiles 5 bewegt werden kann. Ist dies erfolgt, ist das Oberteil des Stechnagels 4 nicht mehr dichtend in dem Mundstück 3, genauer dessen Öffnung 7, angeordnet, sodass der Inhalt des Behältnisses (hier nicht dargestellt), an dem der Behälterverschluss 1 angeordnet ist, entnommen, beispielsweise getrunken werden kann.

Außerdem ist in Figur 2 eine rotatorische Führung für die Kappe 2 gezeigt, genauso wie Rastmittel, durch welche die Kappe 2 nach Ausführung der Drehbewegung an dem Verschlussunterteil 5 festgelegt werden. Nach diesem Festlegen kann die Kappe 2 nicht mehr weiter drehbewegt werden, jedoch kann sie eine lineare Bewegung (parallel zu der Druckrichtung 9) ausführen. Die Kappe 2 wird somit verdreht, wobei das Garantieband 6 abreißt. Hierbei besteht ein Anschlag, der die weitere Drehung der Kappe 2 stoppt und die Bewegung axial umleitet. Erst nach dem Drücken der Kappe 2 rastet diese aber ein und wird mit dem Verschlussunterteil 5 festgelegt. Anschließend kann die Kappe 2 weder verdreht noch axial bewegt werden. Das bedeutet, dass eine Rückwärtsbewegung der Kappe 2 nicht mehr möglich ist. Dies ist in vorteilhafter Weise optional realisiert, damit sich der Behälterverschluss 1 nicht mehr relativ zu dem Behältnis, auf dem er angeordnet ist, bewegen kann. Auch ein Lösen des Behälterverschlusses 1 von dem Behältnis wird damit erleichtert.

Vorhanden, aber nicht dargestellt, sind ebenfalls Mittel (wie beispielsweise Rastmittel oder dergleichen), die bewirken, dass das Garantieband 6 in Bezug auf das Verschlussunterteil 5 derart festgelegt ist, dass es eine Drehbewegung der Kappe 2 nicht mitmacht (wodurch der zumindest eine Steg 8 abgetrennt wird), aber eine lineare Bewegung (ebenfalls entlang der Druckrichtung 9) möglich ist. Nach dem Durchtrennen des zumindest einen Steges 8 und damit dem Lösen des Garantiebandes 6 von der Kappe 2 kann diese sich, ohne eine Drehbewegung auszuführen, linear in Richtung einer Oberkante 10 des Verschlussunterteiles 5 bewegen. Hierfür steht ein Raum zur Verfügung, wobei zwischen der umlaufenden unteren Kante des als geschlossenen Ringes ausgebildeten Garantiebandes 6 und der Oberkante 10 ein Abstand A zur Verfügung steht (Figur 1). Dieser Abstand A ist mindestens genauso groß wie der obere Teil des Stechnagels 4, der über die Oberseite des Mundstückes 3 hinausragt. Dieser Abstand A ist in Figur 3 eingezeichnet. Durch ein Drehen der Kappe 2 wird somit nicht nur das Lösen und Verbleiben des Garantiebandes 6 von der Kappe 2 und an dem Verschlussunterteil 5 realisiert, sondern der Freiraum dann zwischen der umlaufenden unteren Kante der Kappe 2 und der oberen umlaufenden Kante des Garantiebandes 6 (welches auf der Oberkante 10 des Verschlussunterteiles 5 aufliegt) ermöglicht eine lineare Bewegung des Stechnagels 4 in Druckrichtung 9 längs eines Weges, der dem Abstand A entspricht, um den Stechnagel 4 in das Innere des Verschlussunterteiles 5 zu bewegen und dadurch die Verschlussfolie zu durchstoßen.

Das Mundstück 3 weist eine Führungsnut 11 auf, in welcher ein entsprechend gestalteter und nach innen weisender Vorsprung, wie zum Beispiel ein Zapfen (rund, quadratisch, länglich oder dergleichen), der Kappe 2 bei der Dreh- und Drückbewegung der Kappe 2 entlanggleitet und damit geführt ist. Die Führungsnut 11 weist einen waagerechten Abschnitt 12 und einen senkrechten Abschnitt 13 (bei Betrachtung der Figur 2) auf, wobei zwischen diesen beiden Abschnitten 12, 13 ein Übergang abgewinkelt, zum Beispiel rechtwinklig, gestuft oder, wie dargestellt, bogenförmig) vorhanden ist. Wird nun die Kappe 2 um das Mundstück 3 herumgedreht, läuft der Vorsprung der Kappe 2 zunächst in dem waagerechten Abschnitt 12. Während dieser Teilbewegung verhindert das Zusammenspiel aus Vorsprung der Kappe 2 und waagerechtem Abschnitt 12 eine Bewegung der Kappe 2 in Druckrichtung 9. Allerdings wird während dieser Teilbewegung der zumindest eine Steg 8 durchtrennt, weil die Kappe 2 die Teilbewegung (Drehung bzw. Rotation) macht, die das Garantieband 6 aber aufgrund seiner entsprechenden Festlegung zum Beispiel über Rastmittel nicht mitmachen kann, da die Mittel, die zwischen Garantieband 6 und Kappe 2 vorhanden (aber nicht dargestellt) sind, nur eine Bewegung des Garantiebandes 6 in Druckrichtung 9 zulassen. Gelangt der Vorsprung der Kappe 2 über den Übergang zwischen den beiden Abschnitten 12, 13 in den senkrechten Abschnitt 13 der Führungsnut 11, kann die Kappe 2 in einer weiteren Teilbewegung (Drück- beziehungsweise Linearbewegung) nach unten (in Druckrichtung 9) bewegt werden. Dabei ist das Garantieband 6 schon gelöst von der Kappe 2, so dass nach einer vollständigen Bewegung (Dreh- und Drückbewegung) der Kappe 2 deren umlaufende untere Kante parallel zur umlaufenden oberen Kante des Garantiebandes 6 zur Anlage kommt. Die umlaufende untere Kante des Garantiebandes 6 ist dabei parallel zu der Oberkante 10 ausgerichtet, vorzugsweise auch zur Anlage gekommen. Das Maß "A" wird somit reduziert.

Gemäß der Ausgestaltung der Führungsnut 11 in Figur 2 erfolgt der Übergang von der Dreh- in die Drückbewegung in vorteilhafter Weise harmonisch und fließend, so dass von einem Benutzer dieser Übergang nicht bemerkt wird. Dadurch erfolgt mit nur einer Handbewegung sowohl das Lösen des Garantiebandes 6 als auch das Eindrücken des Stechnagels 4 zum Durchstoßen der Trennfolie. In diesem Vorgang wird also das Maß "A" verkleinert, bis hin zu "A" gleich Null.

Solange sich der Vorsprung der Kappe 2 in dem waagerechten Abschnitt 12 der Führungsnut 11 befindet, kann sie nur verdreht, aber nicht gedrückt (linear bewegt) werden. Erst ab dem Übergang von dem waagerechten Abschnitt 12 in Richtung des senkrechten Abschnittes 13 wird eine reine Linearbewegung oder eine Kombination aus Dreh- und Drückbewegung zugelassen.

In den Figuren 4 bis 6 sind Details der erforderlichen Elemente des Behälterverschlusses 1 dargestellt.

In Figur 4 ist die Kappe 2 gezeigt, die ein Basisteil 21 und ein vorzugsweise daran unverlierbar angeordnetes Schwenkteil 22 aufweist. Während das Basisteil 21 dreh- und linearbewegbar an dem Verschlussunterteil 5 gelagert ist, kann das Schwenkteil 22 zur Freigabe der Öffnung 7 oder zu dessen Verschließen von dem Basisteil 21 verschwenkt werden.

Figur 5 zeigt in einer Detailansicht das Verschlussunterteil 5 mit seinem Mundstück 3, wobei an dem oberen Ende des Mundstückes 3 die Öffnung 7 (hier ohne Stechnagel 4) gezeigt ist.

In Figur 6 ist eine beispielhafte Detailgestaltung eines Stechnagels 4 erkennbar, der an seinem einen Ende eine Druckgeometrie 41 und an seinem anderen Ende eine Stechgeometrie 42 und dazwischen zumindest eine Dichtgeometrie 43 aufweist. Die Druckgeometrie 41 ist, wie auch schon in den Figuren 1 bis 3 erkennbar, außerhalb des oberen Endes des Mundstückes 3 angeordnet. Die zumindest eine Dichtgeometrie 43 ist in einer Ebene E vorhanden, mit der sie in der Ebene E, in der sich die Öffnung 7 befindet (Figur 5) angeordnet, sodass diese Öffnung 7 im Ursprungszustand von der Dichtgeometrie 43 verschlossen wird. Die Stechgeometrie 42 befindet sich beispielsweise in einer Ebene, die etwas oberhalb der Ebene, in der die umlaufende untere Kante des Verschlussunterteiles 5 angeordnet ist, liegt. In der Ebene, in der die umlaufende untere Kante des Verschlussunterteiles 5 liegt, ist auch eine Verschlussfolie angeordnet, sodass der Innenraum des Verschlussunterteiles 5, in dem sich wesentliche Teile des Stechnagels 4 und eines frei wählbaren Mediums befinden, von der Verschlussfolie einerseits und von der Dichtgeometrie 43 andererseits verschlossen. Wird auf die Druckgeometrie 41 eine Kraft aufgebracht, wird der Stechnagel 4 längs seiner Längsachse in Richtung des Verschlussunterteiles 5 bewegt, wodurch zum einen die Öffnung 7 freigegeben wird und zum anderen mittels der Stechgeometrie 42 die nicht dargestellte Verschlussfolie durchstoßen wird.

In den Figuren 7 bis 11 ist die Funktionsweise, also ein Verfahren zum Betreiben eines solchen Behälterverschlusses 1, dargestellt.

Figur 7 zeigt den Auslieferungszustand, bei dem das Garantieband 6 noch über seinen zumindest einen Steg 8 an der Kappe 2 angeordnet und die Kappe 2 auf dem Verschlussunterteil 5 angeordnet ist. In diesem Zustand ragt der Stechnagel 4 mit seiner Druckgeometrie 41 ein Stück weit über die obere Kante des Mundstückes 3 hinaus.

Figur 8 zeigt den nächsten Schritt, bei dem die Kappe 2 längs eines Teilumfanges drehbewegt wird (rotatorische Bewegung R), wobei die Kappe 2 ein Stück weit gedreht werden kann, bis sie eine definierte Endstellung erreicht. Mit Beginn des Drehens und bis zum Erreichen der Endlage der Kappe 2 am Ende der Drehbewegung wird der zumindest eine Steg 8 durchgetrennt und das Garantieband kann sich linear in Richtung der Oberkante 10 des Verschlussunterteiles 5 bewegen.

In Figur 9 ist dargestellt, dass die Kappe 2 aufgrund einer Druckbewegung D in Richtung der Oberkante 10 des Verschlussunterteiles 5 gedrückt wurde, wobei sich zum einen die umlaufende untere Kante der Kappe 2, insbesondere dessen Basisteil 21, der oberen umlaufenden Kante des als geschlossenen Ringes ausgebildeten Garantiebandes 6 annähert und sogar zur Anlage kommt, und zum anderen der Stechnagel 4 in das Innere des Verschlussunterteiles 5 bewegt wird. Dabei ist erkennbar, dass die Unterseite der Stechgeometrie 42 die nicht dargestellte Verschlussfolie, die in der Ebene liegt, in der sich auch die umlaufende untere Kante des Verschlussunterteiles 5 befindet, durchstoßen wird.

Figur 10 zeigt als nächsten Schritt, dass die Öffnung 7 in dem Mundstück 3 zugängig gemacht werden kann, in dem das Schwenkteil 22 längs einer Verschwenkbewegung V bewegt wird, während gleichzeitig das Basisteil 21 an dem Verschlussunterteil 5 verbleibt. In einer einfachen Ausgestaltung zum Zugänglichmachen der Öffnung 7 in dem Mundstück 3 könnte auch daran gedacht werden, die Kappe 2 einteilig auszugestalten oder das Schwenkteil 22 lösbar und damit verlierbar von dem Basisteil 21 auszubilden.

Figur 11 zeigt als letzten Schritt, dass das Schwenkteil 22 wieder in die entgegengesetzte Verschwenkrichtung V bewegt werden kann, sodass damit mittels der Kappe 2 die Öffnung 7 in dem Mundstück 3 wieder verschlossen wird und dadurch das Behältnis gegenüber seiner äußeren Umgebung abgedichtet wird.

Der in den Figuren 10 und 11 dargestellte Vorgang des Öffnens und Schließens kann selbstverständlich mehrfach durchgeführt werden.

### Bezugszeichenliste

- 1.: Behälterverschluss
- 2.: Kappe
- 21.: Basisteil
- 22.: Schwenkteil
- 3.: Mundstück
- 4.: Stechnagel
- 41.: Druckgeometrie
- 42.: Stechgeometrie
- 43.: Dichtgeometrie
- 5.: Verschlussunterteil
- 6.: Garantieband
- 7.: Öffnung
- 8.: Steg
- 9.: Druckrichtung
- 10.: Oberkante
- 11.: Führungsnut
- 12.: Waagerechter Abschnitt
- 13.: Senkrechter Abschnitt

## Patentansprüche

1. Behälterverschluss (1), aufweisend ein Verschlussunterteil (5) und eine Kappe (2) sowie ein Mundstück (3) und Mittel zum Durchstoßen einer Verschlussfolie, wobei ein Garantieband (6) vorgesehen ist, das gewährleistet, dass die Verschlussfolie von den Mitteln erst durchstoßen werden kann, wenn das Garantieband (6) abgerissen wurde, wobei das Garantieband (6) zwischen dem Verschlussunterteil (5) und der Kappe (2) angeordnet ist, wobei das Garantieband (6) über zumindest einen trennbaren Steg (8) mit einer Unterkante der Kappe (2) verbunden ist, **dadurch gekennzeichnet, dass** die Kappe (2) jeweils abschnittsweise drehbar und drückbar an dem Verschlussunterteil (5) gelagert ist, wobei die Kappe (2) zuerst drehbar und dann linear bewegbar ist, und dass das Garantieband (6) als geschlossener Ring ausgebildet ist, wobei der geschlossene Ring axial bewegbar, jedoch nicht drehbar an dem Verschlussunterteil (5) gelagert ist.

2. Behälterverschluss (1) nach Anspruch 1, **dadurch gekennzeichnet, dass** die Kappe (2) gebildet ist von einem Basisteil (21), an dem ein Schwenkteil (22) angeordnet ist.

3. Behälterverschluss (1) nach Anspruch 2, **dadurch gekennzeichnet, dass** das Schwenkteil (22) beweg- und unverlierbar an dem Basisteil (21) angeordnet ist.

4. Behälterverschluss (1) nach Anspruch 2 oder 3, **dadurch gekennzeichnet, dass** das als geschlossener Ring ausgebildete Garantieband (6) über den zumindest einen Steg (8) an der Unterkante des Basisteiles (21) der Kappe (2) angeordnet ist.

5. Behälterverschluss (1) nach einem der vorhergehenden Ansprüche, **dadurch gekennzeichnet, dass** ein Abstand (A) der Unterkante des Garantiebandes (6) zu einer Oberkante (10) des Verschlussunterteiles (5) mindestens dem Weg entspricht, den die Mittel zum Durchstoßen der Verschlussfolie zurücklegen können.

6. Behälterverschluss (1) nach Anspruch 5, **dadurch gekennzeichnet, dass** die Mittel zum Durchstoßen der Verschlussfolie als ein Stechnagel (4) ausgebildet sind.

7. Behälterverschluss (1) nach Anspruch 6, **dadurch gekennzeichnet, dass** der Stechnagel (4) eine Druckgeometrie (41), eine Stechgeometrie (42) und zumindest eine dazwischenliegende Dichtgeometrie (43) aufweist.

8. Behälterverschluss (1) nach einem der vorhergehenden Ansprüche, **dadurch gekennzeichnet, dass** das Garantieband (6) nach dem Abtrennen von der Kappe (2) zwischen der Unterkante der Kappe (2) und der Oberkante (10) des Verschlussunterteiles (5) angeordnet ist.

9. Behälterverschluss (1) nach einem der vorhergehenden Ansprüche, **dadurch gekennzeichnet, dass** das Mundstück (3) eine Führungsnut (11) und die Kappe (2) einen in Richtung der Führungsnut (11) weisenden und damit zusammenwirkenden Vorsprung aufweist.

10. Behälterverschluss (1) nach Anspruch 9, **dadurch gekennzeichnet, dass** die Führungsnut (11) einen waagerechten Abschnitt (12) und einen senkrechten Abschnitt (13) aufweist und zwischen diesen beiden Abschnitten (12, 13) ein Übergang, vorzugsweise ein bogenförmiger Übergang, vorgesehen ist.

## Claims

1. Container closure (1) having a closure bottom part (5) and a cap (2), and also a mouthpiece (3) and means for piercing a closure film, wherein a tamper-evident band (6) is provided which ensures that the closure film can be pierced by the means only when the tamper-evident band (6) has been torn, wherein the tamper-evident band (6) is arranged between the closure bottom part (5) and the cap (2), wherein the tamper-evident band (6) is connected to a bottom edge of the cap (2) via at least one separable web (8), **characterized in that** the cap (2) is mounted on the closure bottom part (5) so as to be able to be rotated and pressed in respective regions, wherein the cap (2) can be moved firstly in rotation and then linearly, and **in that** the tamper-evident band (6) is designed as a closed ring, wherein the closed ring is mounted on the closure bottom part (5) so as to be able to be moved axially but not in rotation.

2. Container closure (1) according to Claim 1, **characterized in that** the cap (2) is formed by a base part (21) on which a pivot part (22) is arranged.

3. Container closure (1) according to Claim 2, **characterized in that** the pivot part (22) is arranged movably and captively on the base part (21).

4. Container closure (1) according to Claim 2 or 3, **characterized in that** the tamper-evident band (6) designed as a closed ring is arranged on the bottom edge of the base part (21) of the cap (2) via the at least one web (8).

5. Container closure (1) according to one of the preceding claims, **characterized in that** a distance (A) of the bottom edge of the tamper-evident band (6) from an upper edge (10) of the closure bottom part (5) corresponds at least to the path that can be traveled by the means for piercing the closure film.

6. Container closure (1) according to Claim 5, **characterized in that** the means for piercing the closure film are designed as a perforator (4).

7. Container closure (1) according to Claim 6, **characterized in that** the perforator (4) has a pressing geometry (41), a piercing geometry (42) and, lying between these, at least one sealing geometry (43).

8. Container closure (1) according to one of the preceding claims, **characterized in that** the tamper-evident band (6), after separation from the cap (2), is arranged between the bottom edge of the cap (2) and the upper edge (10) of the closure bottom part (5).

9. Container closure (1) according to one of the preceding claims, **characterized in that** the mouthpiece (3) has a guide groove (11), and the cap (2) has a projection facing in the direction of the guide groove (11) and interacting therewith.

10. Container closure (1) according to Claim 9, **characterized in that** the guide groove (11) has a horizontal portion (12) and a vertical portion (13) and, between these two portions (12, 13), a transition is provided, preferably an arc-shaped transition.

## Revendications

1. Fermeture de récipient (1), comportant une partie de fermeture inférieure (5) et un bouchon (2) ainsi qu'une pièce de mise en bouche (3) et des moyens pour transpercer un film de fermeture, un ruban de garantie (6) étant prévu, ce ruban garantissant que le film de fermeture ne peut être transpercé par les moyens qu'une fois le ruban de garantie (6) déchiré, le ruban de garantie (6) étant disposé entre la partie de fermeture inférieure (5) et le bouchon (2), le ruban de garantie (6) étant relié, via au moins un étai (8) séparable, à un bord inférieur du bouchon (2), **caractérisée en ce que** le bouchon (2) est respectivement disposé en partie de façon à pouvoir pivoter et être comprimé contre la partie de fermeture inférieure (5), le bouchon (2) pouvant d'abord être pivoté puis déplacé de façon linéaire et que le ruban de garantie (6) est réalisé sous la forme d'une bague fermée, la bague fermée étant disposée de façon à pouvoir être déplacée dans le plan axial, toutefois sans pouvoir pivoter au niveau de la partie de fermeture inférieure (5).

2. Fermeture de récipient (1) selon la revendication 1, **caractérisée en ce que** le bouchon (2) est formé par une partie de base (21) contre laquelle une partie de pivotement (22) est disposée.

3. Fermeture de récipient (1) selon la revendication 2, **caractérisée en ce que** la partie de pivotement (22) est disposée de façon mobile et imperdable au niveau de la partie de base (21).

4. Fermeture de récipient (1) selon la revendication 2 ou 3, **caractérisée en ce que** le ruban de garantie (6) réalisé sous la forme d'une bague fermée est disposé au-dessus de l'au moins un étai (8), contre le bord inférieur de la partie de base (21) du bouchon (2).

5. Fermeture de récipient (1) selon l'une quelconque des revendications précédentes, **caractérisée en ce qu'**une distance (A) entre le bord inférieur du ruban de garantie (6) et un bord supérieur (10) de la partie de fermeture inférieure (5) correspond au moins à la course pouvant être parcourue par les moyens pour transpercer le film de fermeture.

6. Fermeture de récipient (1) selon la revendication 5, **caractérisée en ce que** les moyens de transpercer le film de fermeture sont réalisés sous la forme d'un organe de perforation (4).

7. Fermeture de récipient (1) selon la revendication 6, **caractérisée en ce que** l'organe de perforation (4) présente une forme géométrique de pression (41), une forme géométrique de perforation (42) et au moins une forme géométrique d'étanchéité (43) intercalée.

8. Fermeture de récipient (1) selon l'une quelconque des revendications précédentes, **caractérisée en ce que** le ruban de garantie (6) est disposé après la séparation du bouchon (2), entre le bord inférieur du bouchon (2) et le bord supérieur (10) de la partie de fermeture inférieure (5).

9. Fermeture de récipient (1) selon l'une quelconque des revendications précédentes, **caractérisée en ce que** la pièce de mise en bouche (3) comporte une rainure de guidage (11) et que le bouchon (2) comporte une saillie orientée en direction de la rainure de guidage (11) et interagissant avec elle.

10. Fermeture de récipient (1) selon la revendication 9, **caractérisée en ce que** la rainure de guidage (11) comporte une section horizontale (12) et une section verticale (13) et qu'une transition, de préférence une transition en forme d'arc, est prévue entre ces deux sections (12, 13).
